# EUROPÄISCHE PATENTSCHRIFT

(11) **EP 0 836 942 B1**
(45) Veröffentlichungstag und Bekanntmachung des Hinweises auf die Patenterteilung: **12.12.2001**
(21) Anmeldenummer: 97810655.7
(22) Anmeldetag: 15.09.1997
(51) Int. Cl.: B41F 33/00

(54) **Messfeldblock und Verfahren zur Erfassung von Qualitätsdaten im Mehrfarben-Auflagendruck**
Measuring block and method for quality data acquisition in multicolour printing machine
Bloc de mesure et procédé d'acquisition des données de qualité dans des machines d'impression multicoloré

(30) Priorität: 23.09.1996 DE 19639014; 05.09.1997 DE 19738923
(43) Veröffentlichungstag der Anmeldung: 22.04.1998
(73) Patentinhaber: Maschinenfabrik Wifag, 3001 Bern (CH)
(72) Erfinder: Papritz, Stephan, 3113 Rubigen (CH); Heuberger, Karl, 9014 St. Gallen (CH); Künzli, Hansjörg, 9000 St. Gallen (CH); Därwyler, Markus, 9014 St. Gallen (CH)
(74) Vertreter: Schwabe - Sandmair - Marx

(56) Entgegenhaltungen:
- WO-A-90/14955
- DE-A- 4 318 044
- DE-A- 4 335 350
- DE-A- 4 437 603
- DE-C- 3 136 705
- GB-A- 2 271 744
- JP-A- 1 127 348
- W. WALENSKI: "Offsetdruck, Seiten 188-193 und Beilage", , POLYGRAPH VERLAG,1991, FRANKFURT/MAIN (DE)

## Beschreibung

Die Erfindung betrifft einen Messfeldblock und ein Verfahren zur Erfassung von Qualitätsdaten im Mehrfarben-Auflagendruck nach den Oberbegriffen der unabhängigen Ansprüche.

Zur Erfassung von Qualitätsdaten sind im Mehrfarbenauflagendruck, insbesondere dem Akzidenz- und auch dem Zeitungsdruck zahlreiche Lösungen bekannt. Die Qualitätsdatenerfassung, beispielsweise von Farb-, Farbschichtdicken-, Passer-, Schiebe-, Dublierwerten, Flächenbedeckungen und dergleichen, dient der Überwachung und Steuerung der Farbgebung im Mehrfarbendruck.

Aus der EP 0 196 431 B 1. ist ein Verfahren zur Erzielung eines gleichförmigen Druckresultats an einer autotypisch arbeitenden Mehrfarbenoffsetdruckmaschine bekannt. Hierbei werden Farbschichtdicken bzw. Volltondichten und Rasterpunktgrößen bzw. Flächendeckungsgerade an Messfeldern gemessen, die für jede Druckfarbe in jeder Farbstellzone der Druckmaschine mitgedruckt werden. Aufgrund der densitometrischen Messwerte werden die Farbführungsstellglieder der Druckmaschine automatisch eingestellt. Da in jeder Farbstellzone der Maschine mehrere Messfelder mitgedruckt werden, eignet sich dieses Verfahren zwar für den Akziden-Offsetdruck, jedoch nicht für den Zeitungs-Offsetdruck, bei dem die Messfelder im Gegensatz zum Akzidenz-Offsetdruck innerhalb des Satzspiegels mitgedruckt und nach dem Druck nicht weggeschnitten werden können. Zeitungsverleger akzeptieren diese Messfelder daher nur ungern.

Ein weiteres Hindernis für den Einsatz dieses bekannten Verfahrens im Zeitungsoffset ist im hohen Geräte- und Personalaufwand zu sehen, der für das Ausmessen der Messfelder betrieben werden muß. Soll das Ausmessen im Rollenoffset online, d.h. automatisch an der laufenden Bahn erfolgen, so ist für jede Bahnseite ein optischer Messkopf mit automatischer Positionierung notwendig. Würde das Ausmessen stattdessen mit handelsüblichen Hand-densitometern oder Handspektralphotometern vorgenommen werden, so müßte in Anbetracht der großen Anzahl von Messfeldern und dem Zeitbedarf der manuellen Messgerätepositionierung eigens zum Zweck der Qualitätsdatenerfassung Personal bereitstehen. Ferner werden mit den Vollton- und Rastertondichten der Einzelfarben nach diesem bekannten Verfahren Merkmale gemessen, welche zwar einen direkten Bezug zum Druckprozeß haben, jedoch wenig über die farbliche Erscheinung des fertiggestellten mehrfarbigen Druckerzeugnisses aussagen.

Aussagen über die Farbempfindung können durch Mitdrucken und farbmetrisches Ausmessen von Kombinationsmessfeldem gewonnen werden, wie dies insbesondere aus der DE 44 02 784 A1 und DE 44 02 828 A1 bekannt ist. Durch den Einsatz der dort beschriebenen Messfeldblock wird der Platzbedarf für das auf dem zu kontrollierenden Druckerzeugnis mitgedruckten Messfeld bzw. der Messfeldblock deutlich reduziert. Allerdings gestattet dieses Messfeld bzw. die daraus bekannte Messfeldblock noch nicht die Aufnahme von Messwerten zur Farbannahme im mehrfarbigen Übereinanderdruck, zum Passer und auch nicht zur Feststellung von Abwicklungsstörungen, wie Schieben und Dublieren.

Verfahren zur Ermittlung von Passerfehlern und zur Ausmessung geeignete Passermarken sind aus der DE 44 37 603 A1 und der DE 40 14 706 A1 bekannt. Solche Passermarken müßten zusätzlich zu den Farbmarken auf das zu kontrollierende Druckerzeugnis gedruckt und mit einem entsprechenden Messgerät ausgemessen werden. Es müssen dabei zumindest zwei Messgeräte beherrscht und eingesetzt werden.

Mit dem fortschreitenden Einzug des Color-Managements in der Druckindustrie stellt sich ein weiteres Problem. Die Idee des Color-Managements besteht bekanntlich darin, daß Farbvorlagen in der digitalen Druckvorstufe unabhängig von Ausgabegeräten und Materialien festgelegt werden. Die Farben einer Bildvorlage werden in einem durch die Commission Internationale de 1 ' Eclairage (CIE) genormten farbmefrischen Koordinatsystem wie CIEXYZ, CIELAB oder CIELUV, beschrieben. Erfolgt die Ausgabe derart- definierter mehrfarbiger Bilder auf Papier über einem im Sinne des Color-Managements kalibrierten System, so ist gewährleistet, daß die farbliche Erscheinung des Druckerzeugnisses dem Original vergleichbar ist, unabhängig vom verwendeten Ausgabeprozeß.

Als kalibrierbare Ausgabesysteme sind heute unter anderem Computer-Farbdrucker, Digital-Farbkopierer und Digitial-Proofgeräte im Einsatz. Es ist erstrebenswert, das Konzept des Color-Managements auch auf konventionelle Druckverfahren, wie den Zeitungs-Offsetdruck, auszudehnen. Dabei wird die aus Druckformherstellung und Druckprozeß bestehende Wirkungskette wie irgendein anderes kalibrierbares Ausgabegerät behandelt.

Mit der Verfügbarkeit von Systemen zur Herstellung von Farbprofilen des Druckprozesses wird eine wichtige Voraussetzung dazu erfüllt. Ein Problem liegt noch darin, wie die neuen Color-Management-Werkzeuge im Verbund mit den für das Druckverfahren spezifischen Kontroll- und Regelmechanismen (Densitometrie und Farbmetrik) sinnvoll funktionieren können.

Beim Erstellen von Farbprofilen ist es nämlich notwendig, spezielle Testmuster unter genau definierten Bedingungen zu drucken und auszumessen. Das ist kostspielig, weil dabei Maschinenstunden und Material verbraucht werden. Es wäre wünschenswert, die Kalibration der Farbprofile des Druckprozesses nicht präventiv, sondern erst dann durchzuführen, wenn es wirklich unumgänglich notwendig geworden ist. Ein Werkzeug, das aufgrund von Auflagendrucken entscheiden kann, ob es zutrifft, existiert heute jedoch noch nicht.

Aus dem Polygraph-Handbuch "Offsetdruck" von Wolfgang Walensky, Polygraph Verlag Frankfurt am Main, 1991, Abschnitt 27 sind Druckkontrollelemente bekannt, die mehrere Messfelder und ein aus Linien bestehendes Passerkreuz zur Bestimmung von Werten für die Registerabweichung zeigen. Der Teststreifen 10 weist dabei mehrere Passerkreuze auf, die jeweils von einem Messfeld getrennt sind. Bei den Passerkreuzen werden die Linien in den Grundfarben des Druckerzeugnisses übereinander gedruckt. Ein Abweichen vom gewünschten Register wird dabei dadurch erkannt, dass die Linien nicht genau übereinander zuliegen kommen.

Die Erfindung hat es sich zur Aufgabe gemacht, die Qualitätsdatenerfassung im Mehrfarben-Auflagendruck, vorzugsweise im Offsetdruck und vorzugsweise nicht nur für den Akzidenz-Offset- sondern auch für den Zeitungs-Offsetdruck, zu verbessern. Hierbei soll zum einen der Platzbedarf der für die Ermittlung von Qualitätsdaten erforderlichen Messelemente bzw. Messfelder gegenüber bekannten Lösungen verringert, und es soll der messgerätetechnische Aufwand gering gehalten werden körnen.

Diese Aufgabe wird durch die Ausbildung eines Messfeldblocks nach Anspruch 1 und mittels eines Verfahrens nach Anspruch 17 erreicht

Die Erfindung geht von einem Messfeldblock aus, der durch mehrere Messfelder gebildet wird, die zur Gewinnung von Farbwerten, Farbdichten oder Flächenbedeckungen oder einer Kombination daraus, geeignet sind. Geeignet heißt hierbei, daß die Messfelder jeweils groß genug sind, um sie mit den verfügbaren Messtechniken zur Ermittlung dieser Werte ausmessen zu können, d.h. die Messfelder müssen Farbmessflächen in ausreichender Größe aufweisen.

Nach der Erfindung weist der Messfeldblock zur gleichzeitigen Bestimmung wenigstens eines Wertes für eine Registerabweichung, d.h. eines Passerwertes, Linien in Grundfarben auf, die für einen Druck verwendet werden. Im Messfeldblock sind somit Messelemente, nämlich die genannten Messfelder und die Linien, zusammengefasst, die am gleichen Messfeldblock eine Messung und darauf basierende Bestimmung einer Registerabweichung und von densitometrischen und/oder farbmetrischen Werten gestattet. Mit einem geeigneten Messgerät ist die Messung und darauf basierende Bestimmung solcher das Druckbild bestimmenden Werte mit einer einzigen Messung möglich.

Vorzugsweise verlaufen die Linien zwischen je zwei der Messfelder des Messfeldblocks hindurch. Ganz besonders bevorzugt verbleibt unmittelbar beidseits längs solch einer Linie, exaktes Register vorausgesetzt, eine unbedruckte Fläche. Es kann jedoch auch vorteilhaft sein, die benachbarten Messfelder, zwischen denen eine Linie zur Bestimmung des Passers verläuft, unmittelbar an solch eine Linie anzuschließen. In diesen beiden Ausführungen werden somit benachbarte Messfelder des Messfeldblocks durch eine Linie voneinander separiert.

Es kann auch von Vorteil sein, wenn eine, einige oder alle Linien zur Besummung des Passers quer durch eines oder mehrere Messfelder des Messfeldblocks verlaufen, insbesondere dann, wenn der Messfeldblock zu wenig Messfelder aufweist, um für die Bestimmung sämtlicher Passerwerte alle Linien zwischen den Messfeldem oder unmittelbar seitlich der äußeren Messfelder des Blocks verlaufen zu lassen.

Vorzugsweise ist in jeder der Grundfarben des jeweiligen Drucks wenigstens eine Linie für wenigstens eine Richtung, in der eine Registerabweichung bestimmt werden soll, vorgesehen. Vorzugsweise sind für jede der Grundfarben je wenigstens eine Linie zur Bestimmung der Registerabweichungen in einer ersten Richtung und wenigstens je eine weitere Linie zur Bestimmung einer Registerabweichung in einer anderen Richtung vorgesehen. Bevorzugt sind pro Grundfarbe wenigstens je eine Linie in Umfangsrichtung und in Längsrichtung eines Druckzylinders vorhanden. Besonders bevorzugt ist für die als Referenzfarbe dienende Grundfarbe eine weitere Linie für die wenigstens eine, vorzugsweise jedoch zwei Richtungen vorhanden, in denen eine Registerabweichung für wenigstens eine der anderen Grundfarben bestimmt werden soll. Der Abstand der beiden in die gleiche Richtung weisenden Linien der Referenzfarbe wird gemessen und dient zur Abstimmung bzw. Kalibrierung der vom gleichen Messgerät gemessenen Abstände der in die gleiche Richtung weisenden Linien für die anderen Grundfarben.

Erfindungsgemäß können die Messfelder zusätzlich zu ihren Farbmessflächen je wenigstens einen Farbstreifen zur Bestimmung des Passers und/oder Schiebens und/oder Dublierens aufweisen, wobei dieser wenigstens eine Farbstreifen pro Messfeld im gleichen Druck zusammen mit der Farbmessfläche seines Messfeldes gedruckt wird, in Bezug auf die Abmessungen der Farbmessfläche seines Messfeldes schmal ist und in einem vorgegebenen, ebenfalls in Bezug auf die Abmessungen der Farbmessfläche geringen seitlichen Abstand zur Farbmessfläche verläuft.

Mit einer einzigen Abtastung kann an jedem der erfindungsgemäßen Messfelder somit neben einem Farbwert, der Farbdichte und/oder der Flächenbedeckung in der Farbmessfläche, durch Ausmessen der Zone bzw. Fläche zwischen der Farbmessfläche und ihrem seitlichen Farbstreifen ein Schiebe- und/oder Dublierwert für das betreffende Druckwerk ermittelt werden.

Besonders vorteilhaft ist es, wenn der Farbstreifen und die Farbmessfläche des einzelnen Messfeldes durch eine farbfreie Zone voneinander getrennt sind, da die Messung in diesem Falle am optimalsten ist.

Da die bei schiebe- und dublierfreiem Druck zumindest die in dem betreffenden Druck nicht bedruckte Fläche zwischen den Farbmessflächen und ihren seitlichen Farbstreifen wegen der beidseitigen Berandung, durch die Farbmessfläche einerseits und den Farbstreifen andererseits, definiert ist, können die Schiebe- und/oder Dublierwerte ermittelt werden.

Indem die eine vorgegebene Berandung der auszumessenden Zone durch einen Rand einer Farbmessfläche gebildet wird, wird die kombinierte Messung von Farbe und Schieben/Dublieren platzsparend am gleichen Messfeld möglich.

In bevorzugter Weiterbildung weisen die Messfelder je wenigstens zwei dieser seitlichen Farbstreifen zur Bestimmung des Schiebens und Dublierens in Umfangs- und in Seitenrichtung auf. Ganz besonders bevorzugt verlaufen die Zonen zwischen den Farbmessflächen und ihren seitlichen Farbstreifen in Umfangs- und in Seitenrichtung; zwei derart an einem einzelnen Messfeld gebildete Zonen verlaufen daher in einem rechten Winkel zueinander.

Zur Ermittlung der Passerwerte können zusätzlich zu den Linien zwischen den Messfeldem die relativen Lagen der Messfelder, vorzugsweise der seitlichen Farbstreifen der einzelnen Messfelder, zueinander bestimmt werden. Wegen der erfindungsgemäßen Ausbildung der einzelnen Messfelder müssen auch in diesem Falle keine zusätzlichen Passermarken mitgedruckt werden. Da die Zonen zwischen den Farbmessflächen und ihren seitlichen Farbstreifen beim Druck des betreffenden Messfeldes nicht mitbedruckt werden, können die Passerwerte an den erfindungsgemäßen Messfeldern ermittelt werden.

Falls der Messfeldblock die vorgenannten Linien und Messfelder mit Farbmessflächen und seitlich davon gering beabstandeten Farbstreifen aufweist, werden zur Bestimmung der Passerwerte die Linien und zur Bestimmung der Schiebe- und/oder Dublierwerte die Farbstreifen herangezogen. Falls die Messfelder die genannten Farbstreifen aufweisen, was ebenfalls einer bevorzugten Ausführungsform entspricht, so ist es immer noch möglich, die Passerwerte und/oder Schiebewerte und/oder Dublierwerte mittels der Farbstreifen zu bestimmen.

Bei den Messfeldern handelt es sich vorzugsweise wenigstens um Einzelfarbenvolltonfelder in den jeweiligen Grundfarben, im allgemeinen Cyan, Magenta und Gelb für den Vier-Farbendruck, oder entsprechende Einzelfarbenrasterfelder, in denen die Grundfarben jeweils mit ihrem nominellen Flächendeckungsgrad gedruckt sind. Falls sowohl Volltondichten als auch Flächenbedeckungen ermittelt werden sollen, werden Einzelfarbenvolltonfelder und Einzelfarbenrasterfelder in den Grundfarben mitgedruckt.

In jeder der genannten Zusammenstellungen kann auch ein Volltonfeld in Schwarz vorgesehen sein. Es kann zusätzlich oder stattdessen ein Rastertonfeld, in dem die Farbe Schwarz mit ihrem nominellen Flächendeckungsgrad gedruckt ist, vorgesehen sein.

In noch weiter bevorzugter Ausführungsform können zusätzlich zu jeder der vorgenannten Messfeldkombinationen Kombinationsmessfelder vorgesehen sein, in denen je wenigstens zwei Grundfarben mit ihren nominellen Flächendeckunsgraden übereinander gedruckt sind, so daß auch aussagekräftige Werte hinsichtlich des Farbannahmeverhaltens ermittelt werden können.

Schließlich kann in bevorzugter weiterer Ausführungsform zu jeder der vorgenannten Messfeldkombinationen noch ein zusätzliches Kombinationsmessfeld mitgedruckt werden, in dem alle Grundfarben mit ihren nominellen Flächendeckungsgraden übereinander gedruckt sind.

Die vorgenannten Messfelder oder eine Auswahl daraus können auch einzeln im Bild mitgedruckt werden, d.h. sie müssen nicht alle zusammen in einem erfindungsgemäßen Messfeldblock angeordnet sein.

In einer bevorzugten Ausführungsvariante werden sie, exakter Passer vorausgesetzt, in Form eines einzigen kompakten Messfeldblocks angeordnet und mitgedruckt, derart, daß die benachbarten Messfelder mit ihren Farbmessflächen oder ihren seitlichen Farbstreifen stumpf oder an den Linien aneinander stoßen oder Farbmessflächen oder die Farbstreifen einen kleinen Abstand voneinander oder von den Linien einhalten. Desweiteren sind auch Mischformen aller Ausführungsvarianten möglich, bei denen mehrere Messfelder zu solchen Messfeldblöcken angeordnet und gegebenenfalls mehrere solcher Messfeldblöcke, jeweils mit unterschiedlichen Messfeldern, vorgesehen sind; Einzelfelder können daneben ebenfalls im Bild gedruckt sein.

Bei Einsatz eines einzigen kompakten Messfeldblocks können, die Verwendung eines geeigneten Messgeräts vorausgesetzt, mittels einer einzigen Antastung sämtliche, die Qualität des Druckprodukts beeinflussenden Werte, nämlich die Passerwerte, Schiebe- und Dublierwerte sowie Farbdichten-, Farbannahme- und Farbbalancewerte, Farbwerte, Flächenbedeckungen und dergleichen oder eine gewünschte Unterkombination ermittelt werden.

Bei einem bevorzugten Verfahren zur Erfassung von Qualitätsdaten im Mehrfarben-Auflagendruck werden wenigstens Einzelfarbenmessfelder in den Grundfarben umfassende Farbmessfelder, vorzugsweise in Cyan, Magenta und Gelb, und Linien in den Grundfarben auf ein Druckerzeugnis aufgedruckt, wobei die Einzelfarbenmessfelder wenigstens eine zur Gewinnung von Farbwerten oder Farbdichtewerten oder Flächenbedeckungen geeignete Farbmessfläche aufweisen. Die Messfelder und Linien werden optisch abgetastet und das remittierte Licht wird ausgewertet, wobei Passerwerte durch Vermessen der metrischen Lagen der Linien zueinander gewonnen werden.

Zur Bildung der Messfelder wird in einer Ausführungsalternative je wenigstens ein Farbstreifen zur Ermittlung gegebenenfalls ebenfalls des Passers, jedenfalls jedoch des Schiebens und/oder Dublierens, im gleichen Druck zusammen mit der Farbmessfläche des Messfeldes gedruckt, der in Bezug auf die Abmessungen der Farbmessfläche seines Messfeldes schmal ist und in einem vorgegebenen, ebenfalls in Bezug auf die Abmessungen der Farbmessfläche geringen seitlichen Abstand zur Farbmessfläche verläuft. Schiebe- und Dublierwerte werden durch Vermessen von derart gebildeten Zonen je zwischen der Farbmessfläche und dem Farbstreifen der einzelnen Messfelder gewonnen.

Vorteilhafterweise können Bildstellen des Druckerzeugnisses als Messfelder dienen.

Die Messfelder werden vorzugsweise bildanalytisch erkannt.

Vorzugsweise sind mehrere der Messfelder in Form eines kompakten Messfeldblocks nebeneinander so aufgedruckt, dass ihre jeweils einander zugewandten seitlichen Farbstreifen bei exaktem Passer stumpf aneinander stoßen oder einen vorgegebenen engen Abstand voneinander haben.

Vorzugsweise umfasst der Bildverarbeitungsprozeß eine Farbseparation die Erzeugung eines Binärbildes und einen merkmalsspezifischen mathematischen Algorithmus zur Bestimmung der Schiebe- und Dublierwerte, Passerwerte und Farbdichtewerte oder Flächenbedeckungen.

Aufgrund der gewonnenen Qualitätsdaten kann computergestützt eine Diagnose gestellt werden.

Aus der Diagnose werden Maßnahmen zur Verbesserung der Druckqualität empfohlen.

Die Maßnahmen umfassen vorzugsweise eine Kompensation der Druckkennlinien, welche sowohl material- sowie druckwerk- und maschinenspezifisch ist.

Aus der Diagnose und den gewonnenen Qualitätsdaten kann eine Korrektur der Druckmaschineneinstellung errechnet und die Druckmaschine mit diesen Korrekturwerten angesteuert werden.

Besonders bevorzugt wird die Diagnose einem in Form eines Computerprogramms vorgegebenen Entscheidungsbaum folgend erstellt.

Dabei wird die Diagnose und die optional durchgeführte Berechnung einer Korrektur der Druckmaschineneinstellung vorzugsweise mit einem neuronalen Netz erstellt

Die Diagnose und die optional durchgeführte Berechnung einer Korrektur der Druckmaschineneinstellung wird vorzugsweise mit unscharfer Logik erstellt.

Ein besonders bevorzugtes Messgerät weist einen Sensor, vorzugsweise einen photoelektrischen Sensor, mit spektraler oder mindestens 3-Bereichs- und zweidimensional räumlicher Auflösung auf. Vorzugsweise wird eine CCD-Farbkamera verwendet, die auf ein Mikroskop montiert ist.

Falls die Messfelder einzeln und in geeigneten, zu Messfeldblöcken angeordneten Unterkombinationen auf dem Bild verteilt mitgedruckt werden, lassen sich die interessierenden Qualitätsdaten immer noch mittels eines einzigen Messgeräts ermitteln. Das Messgerät ist in diesem Fall verfahrbar über dem durchlaufenden Druckerzeugnis angeordnet.

Aus der Druckvorstufe werden der Verfahrsteuerung des Messgeräts die Orte der anzutastenden Messfelder bzw. Messfeldblöcke mitgeteilt.

Ein bevorzugtes Ausführungsbeispiel eines Messfeldes und eines kompakten Messfeldblocks sowie zweier Verfahren zur Optimierung der Farbwiedergabe im Mehrfarben-Auflagendruck werden nachfolgend anhand von Figuren beschrieben. Es zeigen:
- Fig. 1: ein Messfeld,
- Fig. 2: einen kompakten Messfeldblock mit nebeneinander angeordneten Messfeldern nach Fig. 1,
- Fig. 2.1: die Verallgemeinerung des Messfeldblocks der Fig. 2,
- Fig. 2.2: einen kompakten Messfeldblock für den 8-Farbendruck,
- Fig. 2.3: zwei nebeneinander angeordnete Messfelder eines Messfeldblocks,
- Fig. 3: einen Entscheidungsbaum zur Optimierung der Farbwiedergabe in einer einzelnen Auflage,
- Fig. 4: einen Entscheidungsbaum zur Optimierung der Farbwiedergabe über mehrere Auflagen,
- Fig. 5: zwei Messfeldblöcke mit integrierten Linien zur Bestimmung von Passer werten,
- Fig. 6: eine Erweiterung der Messfeldblöcke nach Fig. 5,
- Fig. 7: eine Variante eines Messfeldblocks mit integrierten Linien,
- Fig. 8: den Messfeldblock nach Fig. 2 mit integrierten Linien, jedoch ohne Farbstreifen,
- Fig. 9: eine Variante des Messfeldblocks nach Fig. 8 und
- Fig. 10: den Messfeldblock nach Fig. 2 mit integrierten Linien.

Das in Fig. 1 dargestellte Messfeld umfasst eine Farbmessfläche F mit seitlichen Farbstreifen S. Fig. 1 stellt nicht den Gegenstand von Anspruch 1 dar, sondern dient als einführende Erläuterung. Die Farbmessfläche F hat im Ausführungsbeispiel die Form eines Quadrats. Randparallel zu jeder der vier Quadratseiten verläuft einer der schmalen, rechteckigen Farbstreifen S. Zwischen den derart begrenzenden Rändern der Farbmessfläche F einerseits und der seitlichen Farbstreifen S andererseits wird eine farbfreie Zone Z, d.h. eine zumindest im Druck des Messfeldes farbfrei verbleibende Zone Z, gebildet, deren Breite und damit Fläche bei idealem Druck exakt vorgegeben ist. Durch Vergleich dieser Idealfläche der Zone Z mit der im tatsächlichen Druck nicht bedruckten, ausgemessenen Teilfläche der Zone Z können die Schiebe- und Dublierwerte dieses Drucks ermittelt werden Dabei würde es zur Ermittlung des Schiebens und Dublierens in Umfangs- und Seitenrichtung genügen, zwei winklig zueinander stehende Farbstreifen S vorzusehen. Die beiden anderen Farbstreifen S verstärken dann lediglich noch das Messsignal in vorteilhafter Weise.

Die Minimalgröße der Farbmessfläche F wird durch die Rasterweite des Druckprozesses, d.h. die Rasterpunktgröße unter Berücksichtigung der verfügbaren Kameraauflösung bzw. der räumlichen Auflösung des Sensors und einer genügend aussagekräftigen Statistik vorgegeben.

Die im Ausführungsbeispiel quadratische Farbmessfläche F kann innerhalb des gerade gesteckten Rahmens grundsätzlich auch nur rechteckförmig und dem Grunde nach sogar beliebig, jedoch in definierter Weise vorgegeben, ausgebildet sein. Die Farbstreifen S müssen auch nicht unbedingt randparallel verlaufen, die farbfreien Zonen Z müssen jedoch ebenfalls, idealer Druck vorausgesetzt, durch ihre Berandungen definiert vorgegeben sein. Die dargestellte Form des Messfeldes erleichtert jedoch eine sich an das eigentliche Antasten des Messfeldes anschließende Analyse der Messergebnisse. Desweiteren eignet sich diese Form auch besonders für die Zusammenfassung mehrerer solcher Messfelder zu einem kompakten Messfeldblock.

Die Figuren 2 und 2.3 stellen nicht den Gegenstand von Anspruch 1 dar, sondern dienen als Erläuterung.

Ein kompakter Messfeldblock ist in Fig. 2 dargestellt. Er besteht im Ausführungsbeispiel aus zwölf Messfeldern, die zu einem 3x4-gitterartigen Messfeldblock zusammengefasst sind. Die Einzelmessfelder sind mit A1 bis D3 bezeichnet.

Den kompakten Messfeldblock für den Mehrfarbendruck im allgemeinen, d.h. für eine beliebige Anzahl Grundfarben, zeigt Fig. 2.1. Ein beispielhafter Messfeldblock für den 8-Farbendruck ist schließlich noch in Fig. 2.2 dargestellt. Im folgenden wird lediglich beispielhaft stets auf den Messfeldblock der Fig. 2 für den Vierfarbendruck Bezug genommen.

Im kompakten Messfeldblock stoßen jeweils zwei benachbarte Messfelder A1 bis D3 mit ihren seitlichen Farbstreifen S stumpf oder mit einem vorgegebenen Abstand in der Größe von "a" aneinander, falls dem Idealfall entsprechend keine Passerabweichungen im Druck auftreten. Zwei Messfelder, die nebeneinander so aufgedruckt sind, daß ihre einander zugewandten Farbstreifen 3 den engen Abstand a voneihander haben, sind in Fig. 2.3 dargestellt. Im Falle eines idealen Passers sollte a zwischen 0 und maximal 400 Mitrometer liegen. Ein zwischen dem Seitenrand der Messfläche F und den jeweils benachbarten Streifen S gebildeter Abstand beträgt vorteilhafterweise nicht mehr als 0,3 mm und ist im Ausführungsbeispiel etwa 0,1 mm, so dass zum einen das Messfeld zwar geringe Abmessungen aufweist, andererseits aber dennoch Schieben und/oder Dublieren im vollen Umfang festgestellt werden kann.

Im Messfeldblock der Fig. 2 wird das Messfeld A1 durch ein Volltonfeld in Schwarz gebildet. Das Messfeld A2 ist ein Rasterfeld, in dem die Farbe Schwarz mit ihrem nominellen Flächendeckungsgrad gedruckt ist. Bei dem Messfeld B1 handelt es sich um ein Kombinationsmessfeld, in dem die drei Grundfarben Cyan, Magenta und Gelb jeweils mit ihrem nominellen Flächendeckungsgrad übereinander gedruckt sind. Die Messfelder A3, B2 und C1 werden durch Einzelfarbenrasterfelder mit nominellen Flächendeckungsgraden in diesen drei Grundfarben gebildet. In den Messfeldern B3, C2 und D1 sind die drei Grundfarben im Vollton jeweils einzeln gedruckt. Bei den verbleibenden Messfeldern C3, D2 und D3 handelt es sich schließlich um weitere Kombinationsmessfelder, in denen jeweils zwei der Grundfarben mit nominellen Flächendeckungsgraden übereinander gedruckt sind. Die Farbe Schwarz kann ebenfalls als Grundfarbe, d.h. als dann vierte Grundfarbe, bezeichnet werden.

Im Zeitungsdruck als bevorzugten Verwendungsbeispiel weisen die Messfelder A1 bis D3 je eine Ausdehnung von etwa 1,65 x 1,65 mm2 und der kompakte Messfeldblock mit zwölf solcher Messfelder eine Ausdehnung von 6,6 x 5 mm2 auf. Die derart ausgebildeten, miniaturisierten Messfeldem werden in ausgesuchten Bildstellen oder, wie dargestellt, als kompakter Messfeldblock auf einem zu kontrollierenden Druckerzeugnis mitgedruckt und anschließend inline, online oder offline mit Hilfe einer auf ein Mikroskop montierten CCD-Farbkamera aufgenommen. Die Aufnahme könnte ebenso an einer oder mehreren Bildstellen unter Verwendung eines photoelektrischen Sensors mit spektraler und zweidimensional räumlicher Auflösung erfolgen.

Die aufgenommenen Bilder werden digitalisiert und anschließend softwaremäßig mittels eines merkmalspezifischen Algorithmus direkt ausgewertet. Die Daten können auch in die einzelnen Farben separiert und das so erzeugte Binärbild mit einem entsprechenden merkmalspezifischen mathematischen Algorithmus ausgewertet werden Eine Kombination beider Verfahren ist ebenfalls möglich.

Im Ausführungsbeispiel, welches nicht durch den Anspruch 1 gedeckt ist, dienen die Farbstreifen S der Messfelder B3, C2, D1 und A1 der Bestimmung des Passers von Cyan, Magenta, Gelb und Schwarz in Umfangs- und in Seitenrichtung. Ausgehend von dem Messfeld B3 von Cyan werden die relativen Lagen der Messfelder C2, D1 und A1 für Magenta, Gelb und Schwarz und damit etwaige Passerabweichungen ermittelt. Schieben und Dublieren wird dadurch festgestellt, daß an diesen Messfeldern je die unbedruckte Zone Z zwischen den Farbmessflächen F und den Farbstreifen S vermessen wird.

Die Farbmessflächen F der gleichen Messfelder B3, C2, D1, A1 dienen zur Bestimmung der Volltondichten der entsprechenden Farben.

Mit Hilfe der Messfelder A2, C1, B2 und A3 werden die Flächenbedeckungen von Schwarz, Gelb, Magenta und Cyan ermittelt. Die Passer- und Schiebe- sowie Dublierwerte könnten auch mittels dieser Einzelfarbenrasterfelder bestimmt werden.

Die Messfelder C3, D3 und D2, in denen je zwei der drei Grundfarben Gelb, Magenta und Cyan im Rasterton übereinander gedruckt sind und das Messfeld B1, in dem alle drei dieser Grundfarben im Rasterton übereinander gedruckt sind, dienen der Bestimmung der Farbwerte und der Farbannahrne im zwei- und dreifarbigen Übereinanderdruck.

Durch die gezielte Kombination einzelner Messfelder lassen sich für das Schieben und Dublieren qualitativ verstärkte Signale erzeugen, z. B. durch die Kombination der Messfelder B1, C1 und D1 für die Grundfarbe Gelb, mit B2, C2 und D2 für die Grundfarbe Magenta.

Eine bevorzugte Bildverarbeitung umfasst einen photoelektrischen Sensor mit spektraler und zweidimensional räumlicher Auflösung sowie einer Bildanalyse-Hard- und -Software, die grundsätzlich jedoch auch durch eine fest verdrahtete Hardware gebildet sein kann, und einen Digitalrechner, vorzugsweise einen Personalcomputer. Für die aufgezeichneten Signale des Sensors werden mittels Bildanalyse die relevanten Bildstellen des kompakten Messwertblocks ausgewählt und die aufgezeichneten Signale beispielsweise mittels Matrizenoperationen in XYZ-Werte und nachfolgend in LAB-Werte und Dichtewerte transformiert.

Für die Bestimmung der Flächenbedeckungen und des Passers werden die aufgenommenen Signale in Binärbilder separiert und anschließend mittels eines merkmalspezifischen Algorithmus ausgewertet.

Durch das Mitdrucken des kompakten Messfeldblocks nach Fig. 2 können durch den Einsatz der Bildanalyse zum Auswerten der Messdaten bzw. des aufgenommenen Bildes mittels eines einzigen Abtastvorgangs auf kleinstem Raum im Satzspiegel die zur Produktqualifikation und gegebenenfalls zu einer Diagnose notwendigen Merkmale am Druckerzeugnis bestimmt werden. In kürzester Zeit ist damit die Gewinnung einer außerordentlich großen Zahl von Qualitätsmerkmalen möglich.

Im dargestellten, nicht durch den Anspruch 1 gedeckten Beispiel für den Vierfarbendruck, können pro Antastung des kompakten Messfeldblocks sechs Pässerwerte, vier Volltondichtewerte, vier Tonwertzunahmewerte, drei Farbannahmewerte für die Grundfarben, vier Schiebe- und Dublierwerte sowie vier Farbortsvektoren und vier Farbabstände der sekundären und tertiären Buntfarben, insgesamt also 29 Mess- bzw. Kennwerte, ermittelt werden.

Die Figuren 3 und 4 zeigen Entscheidungsbäume, denen folgend unhand der gewonnenen Qualitätsdaten eine Diagnose erstellt wird. Anhand dieser Entscheidungsbäume ist auch eine Optimierung der Farbwiedergabe im mehrfarbigen Auflagendruck möglich. Die dargestellten Entscheidungsbäume können noch verfeinert werden, indem weitere Qualitätsdaten, wie etwa die Farbwerte der Grundfarben, Daten zur Farb- und Wasserführung an der Druckmaschine, Temperatur des Farbmaterials, Lufttemperatur und -feuchtigkeit oder Bilddaten des gedruckten Sujets mit einbezogen werden.

Generell ist zu bemerken, daß Farbabweichungen durch Verstellen der Farb- und/oder der Feuchtmittelführung an der Druckmaschine korrigiert werden können. Alternativ oder ergänzend ist es möglich, beim Herstellen der Farbauszüge in der Druckvorstufe gezielte Korrekturen an den Flächenbedeckungen vorzunehmen (Tonwertkompensation). Während sich das Verstellen der Druckmaschine auch zum Ausgleichen von kurzfristigen Schwankungen der Farbwiedergabe anbietet, eignet sich die Tonwertkompensation in der Druckvorstufe zur Korrektur von systematischen oder langfristig schwankenden Farbabweichungen.

Bezüglich bevorzugter Messfelder und Verfahren für solche Korrekturen werden die DE 44 02 784 A1 und die DE 44 02 828 A1 in Bezug genommen.

Bei der Generierung einer Diagnose aufgrund der erhobenen Qualitätsdaten sollte deshalb zwischen diesen beiden Strategien unterschieden werden. Es handelt sich hierbei um zwei Entscheidungssituationen, nämlich einerseits um die Optimierung der Farbwiedergabe in einer einzelnen Auflage und andererseits um die Optimierung der Farbwiedergabe über mehrere Auflagen. Fig. 3 zeigt dementsprechend einen Entscheidungsbaum für den Druck einer Auflage und Fig. 4 einen Entscheidungsbaum für den Druck mehrerer Auflagen.

Die Verzweigungen stellen jeweils Zufallspunkte dar. Bei jeder Verzweigung wird aufgrund der ermittelten Qualitätsdaten entschieden, auf welchem Pfad weiter nach rechts vorangegangen wird. Hierbei existieren sowohl exklusive Verzweigungen, bei denen jeweils nur ein weiterführender Pfad beschritten werden soll, als auch nicht exklusive Verzweigungen, bei denen ein Fortschritt auf mehr als einem weiterführenden Pfad möglich ist. Beim Optimieren der Farbwiedergabe über mehrere Auflagen (Fig. 4) kann es vorkommen, daß eine Farbabweichung durch eine Störung der Tonwertzunahme und eine Trapping-Störung hervorgerufen wird. In diesem Fall können sowohl das die Farbabweichung verursachende Rheologieproblem und die Trappingstörung behoben werden, d. h. es handelt sich um eine nicht exklusive Verzweigung im Zufallspunkt.

Im Störungsfall endet jeder Pfad im Entscheidungsbaum auf der rechten Seite mit einer Handlungsempfehlung. Je nach Situation kommt eine Korrektur der Farb- und der Feuchtmittelführung oder eine Kombination beider Korrekturen, das Beheben eines farbmaterialbezogenen Rheologieproblems, das Beheben einer Trappingstörung, das Beheben von Schieben oder Dublieren, das Nachkalibrieren der Druckkennlinien der Einzelfarben oder das Nachkalibrieren des Farbprofils im Sinne des Color-Managements in Frage.

Im Pseudocode werden die Entscheidungsbäume nach den Figuren 3 und 4 wie folgt gelesen:

Eine weitere Differenzierung der Handlungsempfehlungen ist ebenfalls möglich. So kann beispielsweise die Aufforderung zum Beheben von Schieben oder Dublieren auch noch mit einem Hinweis auf mögliche Ursachen, z. B. auf die Bahnspannung, Papiereigenschaften oder die Eigenschaften von Gummitüchern, ergänzt werden.

Beide beispielhaft dargestellten Entscheidungsbäume zeigen, wie durch wirksame und aussagekräftige Datenverdichtung automatisch eine Qualitätsbewertung und, im Falle allzu großer Abweichungen, eine Diagnose verbunden mit einer Handlungsempfehlung generiert wird. Es wird sich nicht damit begnügt, beispielsweise pro Merkmal die bekannten auflagenbezogenen statistischen Kennwerte wie Minimum, Maximum, Mittelwert und Streuung automatisch zu berechnen und auszugeben.

Durch den Einsatz erfindungsgemäßer Messfelder oder kompakter Messfeldblöcke oder einer Kombination daraus im Verbund mit Bildanalyse und Entscheidungsbaum ist es möglich, die auf Densitometrie und Farbmetrik basierenden herkömmlichen Werkzeuge der Optimierung der Farbwiedergabe mit den neuen Werkzeugen des Color-Managements zu einem Gesamtsystem zu vereinigen.

Sollten die Qualitätsdaten stark verrauscht sein, d.h. praktisch nur zufällige Abweichungen beinhalten, kann eine Handlungsempfehlung nicht mehr eindeutig abgeleitet werden. In diesem Fall wird weitergemessen, oder es werden zusätzliche Qualitätsdaten herangezogen. Beispielhaft sei die Situation genannt, bei der über mehreren Auflagen Farbschwankungen im mehrfarbigen Übereinanderdruck auftreten, die nicht reproduzierbar sind. Es werden dann weitere Auflagen gedruckt und ausgemessen.

Als Alternative zum Entscheidungsbaum können zum Ableiten der Diagnose und der Handlungsempfehlungen auch neuronale Netze oder Algorithmen der unscharfen Logik (Fuzzy-Logik) oder eine Kombination daraus eingesetzt werden. Insbesondere die neuronalen Netze weisen den Vorteil auf, daß sie anhand von Testmustern trainiert werden können:

Wenn zu jedem Satz von Qualitätsdaten die richtigen Handlungsempfehlungen bekannt sind, kann einem solchen Netz das zum Erstellen einer Diagnose notwendige Expertenwissen vermittelt werden, ohne daß für die Merkmale scharfe Sollwerte oder Toleranzen im vorhinein festgelegt werden müssen. Ein solches Vorgehen kommt dem Umstand sehr entgegen, das zahlenmäßiges Expertenwissen eher in unscharfer als in scharfer Form vorliegt.

In Fig. 5 sind zwei Messfeldblöcke mit integrierten Linien L dargestellt. Jeder der beiden Messfeldblöcke weist zwei in Umfangsrichtung eines Druckzylinders hintereinander oder in Längsrichtung des Druckzylinders nebeneinander angeordnete Messfelder A1 und A2 auf. Bei den beiden Messfeldem A1 und A2 kann es sich beispielsweise um zwei Einzelfarbenvolltonfelder oder zwei Einzelfarbenrasterfelder in zwei verschiedenen Grundfarben handeln. Die Messfelder A1 und A2 können jeweils in der Art des Messfeldes nach Fig. 1, d.h. mit einer Farbmessfläche F und seitlichen Farbstreifen S, gebildet sein. Sie können jedoch auch ohne seitliche Farbstreifen als reine Farbmessflächen F ausgebildet sein.

Die beiden Messfeldblöcke nach Fig. 5 enthalten zusätzlich zu denen der Figuren 2 bis 2.3 zwei Gruppen von Linien L. Die eine Gruppe der Linien L weist in Umfangsrichtung und die andere quer dazu in Längsrichtung des Druckzylinders, d.h. in Seitenrichtung.

In dem in Fig. 5 linken Messfeldblock sind je zwei Linien für das Umfangsregister und das Seitenregister vorgesehen. Im Falle eines Zweifarbendrucks genügen die vier Linien L des linken Messfeldblocks bereits vollständig zur Bestimmung von Registerabweichungen in Umfangs- und Seitenrichtung. Dabei ist eine der beiden in Umfangsrichtung und eine der beiden in Seitenrichtung verlaufenden Linien L in der Referenzfarbe und die jeweils andere Linie in der registerhaltig abzustimmenden weiteren Grundfarbe gedruckt. Aus der Vermessung des Abstands zwischen den jeweils in die gleiche Richtung laufenden beiden Linien L, im allgemeinen wird die zwischen diesen beiden Linien L eingeschlossene Fläche ausgemessen, wird die Registerabweichung, d.h. der Passer, bestimmt.

Der rechte Messfeldblock von Fig. 5 weist zur Bestimmung von Registerabweichungen in Umfangsrichtung eine dritte Linie L auf. Von den drei in Umfangsrichtung verlaufenden Linien L sind zwei in der Referenzfarbe gedruckt und die dritte in der weiteren Grundfarbe. In Seitenrichtung sind wiederum lediglich zwei Linien L, je eine für die Referenzfarbe und eine für die weitere Grundfarbe, vorgesehen. Indem für die Referenzfarbe in Umfangsrichtung zwei Linien L im Messfeldblock mitgedruckt sind, kann messgeräteunabhängig durch das Auswerteverfahren ein Abgleich der Messungen durchgeführt werden. Das Verfahren "weiß" aufgrund der zwei Linien L in der Referenzfarbe, d.h. wegen der Referenzmessung, wie stark die für die weitere Grundfarbe aufgenommenen Messwerte vom Sollwert abweichen.

Die beiden Messfeldblöcke der Fig. 5 stellen Minimalkonfigurationen dar, in dem Sinne, dass zur Bestimmung einer Registerabweichung wenigstens zwei Linien L in für jede Richtung in der eine Registerabweichung ermittelt werden soll, enthalten sind. Es kann sich dabei um die beiden einzigen Grundfarben im Falle eines Zweifarbendrucks handeln oder aber um zwei beliebige Grundfarben, falls im Druck mehr als nur zwei unterschiedliche Grundfarben verwendet werden. Im letzteren Falle wären mehrere Messfeldblöcke in der Art nach Fig. 5 erforderlich, um die Passerwerte bzw. Registerabweichungen für alle verwendeten Grundfarben ermitteln zu können.

Fig. 6 zeigt eine Erweiterung der in Fig. 5 dargestellten Messfeldblöcke. Mit dem Messfeldblock der Fig. 6 können im Vierfarbendruck bereits sämtliche Passerwerte in Seitenrichtung bestimmt werden, falls von den in Fig. 6 eingezeichneten Linien L in Seitenrichtung in jeder der vier Grundfarben, einschließlich Schwarz, wenigstens eine Linie L vorgesehen ist.

Falls es sich beim Messfeldblock nach Fig. 6 um einen Messfeldblock für einen Zweifarbendruck handelt, sind zwei der insgesamt fünf eingezeichneten Messfelder als Einzelfarbenvolltonfelder, zwei weitere als Einzelfarbenrasterfelder, insbesondere Halbtonfelder, und das fünfte Feld als geeignetes Kombinationsmessfeld ausgeführt. Der Messfeldblock der Fig. 6 würde somit im Zweifarbendruck bereits sämtliche interessierenden Passerwerte und eine Fülle von densitometrischen und farbmetrischen Werten mit einer einzigen Antastung liefern. Ferner sind in diesem Fall in beiden Richtungen wenigstens je zwei Linien L in der Referenzfarbe gedruckt.

Während in den Messfeldblöcken in Fig. 5 und 6 zwischen benachbarten Messfeldern jeweils schmale, druckfreie Streifen der Breite b verbleiben, durch die bei exaktem Passer mittig hindurch die Linien L verlaufen, sind beim Messfeldblock nach Fig. 7 die Messfelder soweit zusammengerückt, dass sie, exakter Passer vorausgesetzt, jeweils stumpf bzw. bündig an die zwischen ihnen hindurchlaufenden Linien L anschließen. Es verbleibt beim Messfeldblock nach Fig. 7 kein druckfreier Bereich zwischen den Messfeldern A1 bis C2.

Hierdurch kann nochmals Messblockfläche eingespart werden, allerdings ist der Rauschanteil im Messignal gegenüber den Messfeldblöcken der Figuren 5 und 6 erhöht.

Der Abstand b zwischen zwei benachbarten Messfeldern beträgt idealerweise in etwa 0,5 mm mit etwa 0,1 mm breiten Linien L, d.h. der Abstand zwischen den Linien L und den jeweils benachbarten Messfeldern beträgt dann in etwa 0,2 mm. Der Abstand b sollte nicht mehr als etwa 1 mm betragen und sollte um möglichst rauschfreie Messignale erhalten zu können auch nicht geringer als etwa 0,1 mm sein.

Figur 8 zeigt einen Messfeldblock mit integrierten Linien L, dessen Messfelder A1 bis D3 die gleiche Farbbelegung wie die des Messfeldblocks nach Fig. 2 aufweisen. Allerdings sind die Messfelder A1 bis D3 des Blocks nach Figur 8 lediglich als Farbmessfelder F ausgeführt, d.h. A1 bis D3 weisen keine seitlichen Farbstreifen S auf. Im Messfeldblock integriert sind für jede der Druckfarben wenigstens eine Linie L für jede der beiden Richtungen, in denen die Registerabweichungen bestimmt werden sollen. In einer der beiden Richtungen können bei der dargestellten Anordnung eines 3 x 4-Messfeldblocks im Messfeldblock platzsparend funf Linien L und in der anderen Richtung vier Linien L vorgesehen sein, so dass zwei der in einer der beiden Richtungen verlaufenden Linien L in der Referenzfarbe gedruckt sein können. Zusätzliche Linien könnten beispielsweise zwischen benachbart verlaufenden Linien L vorgesehen sein. Solch eine zusätzliche Linie L ist in Fig. 8 gestrichelt angedeutet.

Als weitere Ausführungsvariante ist in Fig. 9 ein Messfeldblock dargestellt, in dem die Messfelder A1 bis D3, exakter Passer vorausgesetzt, unmittelbar aneinander stoßen. Die Linien L verlaufen quer durch die Messfelder A1 bis D3. Der Messfeldblock nach Fig. 9 ist einerseits zwar besonders kompakt, die Messwertsignale zur Bestimmung der Registerabweichungen enthalten jedoch vergleichsweise hohe Rauschanteile, die durch entsprechende Auswerteverfahren herauszufiltern sind.

Fig. 10 schließlich zeigt einen Messfeldblock, dessen Messfelder A1 bis D3 denen des Messfeldblocks nach Fig. 2 exakt entsprechen. Allerdings sind die zueinander benachbarten Messfelder voneinander bei exaktem Passer gleichmäßig beabstandet angeordnet, so dass zwischen den Messfeldspalten und -reihen jeweils druckfreie Streifen verbleiben. Vorzugsweise weisen sämtliche dieser geradlinigen Streifen die gleiche Breite b auf. Innerhalb der druckfreien Streifen verlaufen die integrierten Linien L zur Bestimmung der Registerabweichungen der zwei weiteren Grundfarben zur Referenzfarbe; vorzugsweise verlaufen sie mittig durch die Streifen. Der Messfeldblock nach Fig. 10 entspricht dem der Fig. 8, jedoch mit dem Unterschied, dass zusätzlich zu den Linien L die einzelnen Messfelder A1 bis D3 seitliche Farbstreifen S aufweisen, also jeweils einzeln mit unterschiedlichen Farbbelegungen dem Messfeld der Fig. 1 entsprechen.

Im Messfeldblock der Fig. 10 dienen die Linien L vorzugsweise der Bestimmung der Passerwerte und die seitlichen Farbstreifen S vorzugsweise zur Bestimmung von Schiebeund/oder Dublierwerten.

In den Messfeldblöcken der Figuren 5 bis 10 bilden sowohl die Messfelder als auch die Linien L je ein Gitter, dessen Reihen und Spalten bzw. dessen Linien in Umfangsrichtung und in Seitenrichtung weisen. Die beiden Gitter sind dabei übereinandergelegt. Ferner sind die Linien L in Umfangsrichtung und auch die in Seitenrichtung parallel und gleich beabstandet zueinander angeordnet Andere Anordnungen der Linien L sind grundsätzlich möglich, die exakte Ausrichtung in Umfangs- und Seitenrichtung und auch die Parallelität sowie Abstandsgleichheit wird jedoch bevorzugt. Im konkreten Verwendungsfall kann jedoch von der Abstandsgleichheit abgewichen werden.
⁵ 'Is' in the source text.

## Patentansprüche

1. Messfeldblock zur Erfassung von Qualitätsdaten im Mehrfarben-Auflagendruck, der
a) optisch abtastbar auf einem Druckerzeugnis aufgedruckte Messfelder (A1-D3) mit je wenigstens einer Farbmessfläche (F) zur Ermittlung einer Farbdichte, einer Flächenbedeckung oder eines Farbwertes für jedes der Messfelder (A1-D3) und
b) zur gleichzeitigen Bestimmung von Werten für eine Registerabweichung je wenigstens eine Linie (L) in einer der Grundfarben des Druckerzeugnisses aufweist,
**dadurch gekennzeichnet, dass**
c) die Linien (L), zwischen denen ein Wert für die Registerabweichung ermittelt wird, bei exaktem Register in Umfangsrichtung oder in Längsrichtung eines Druckzylinders beabstandet angeordnet sind,
d) wobei sich zwischen den Linien (L), zwischen denen ein Wert für die Registerabweichung ermittelt wird, zumindest ein Teil eines der Messfelder (A1-D3) befindet.

2. Messfeldblock nach Anspruch 1, **dadurch gekennzeichnet, dass** wenigstens eine der Linien (L) zwischen wenigstens zwei benachbarten Messfeldern (A1-D3) des Messfeldblocks verläuft.

3. Messfeldblock nach dem vorhergehenden Anspruch, **dadurch gekennzeichnet, dass** unmittelbar beidseits der wenigstens einen Linie (L) zu den jeweils benachbart zu dieser Linie (L) angeordneten Messfeldern (A1-D3) zumindest bei exaktem Register eine unbedruckte, streifenförmige Fläche verbleibt.

4. Messfeldblock nach einem der vorhergehenden Ansprüche, **dadurch gekennzeichnet, dass** wenigstens eine Linie (L) durch wenigstens eines der Messfelder (A1-D3) des Messfeldblocks verläuft.

5. Messfeldblock nach einem der vorhergehenden Ansprüche, **dadurch gekennzeichnet, dass** in jeder der Grundfarben des Drucks wenigstens eine Linie (L) für wenigstens eine Richtung, in der eine Registerabweichung bestimmt werden soll, vorgesehen ist.

6. Messfeldblock nach einem der vorhergehenden Ansprüche, **dadurch gekennzeichnet, dass** in einer als Referenzfarbe dienenden Grundfarbe wenigstens zwei Linien (L) für wenigstens eine Richtung, in der eine Registerabweichung bestimmt werden soll, vorgesehen ist.

7. Messfeldblock nach einem der vorhergehenden Ansprüche, **dadurch gekennzeichnet, dass** die Linien (L) bei exaktem Register parallel beabstandet in eine erste und eine dazu senkrechte zweite Richtung weisen, wobei in jeder der beiden Richtungen wenigstens eine Linie (L) in jeder der Grundfarben vorgesehen ist.

8. Messfeldblock nach einem der vorhergehenden Ansprüche, **dadurch gekennzeichnet, dass** die Messfelder (A1-D3) zur gleichzeitigen Gewinnung von Passer- und/oder Schiebeund/oder Dublierwerten je wenigstens einen seitlichen Farbstreifen (S) aufweisen, der im gleichen Druck zusammen mit der Farbmessfläche (F) seines Messfeldes (A1-D3) gedruckt wird, in Bezug auf die Abmessungen der Farbmessfläche (F) seines Messfeldes (A1-D3) schmal ist und in einem vorgegebenen, ebenfalls in Bezug auf die Abmessungen dieser Farbmessfläche (F) geringen seitlichen Abstand zur Farbmessfläche (F) verläuft.

9. Messfeldblock nach dem vorhergehenden Anspruch, **dadurch gekennzeichnet, dass** die Messfelder (A1-D3) je wenigstens zwei seitliche Farbstreifen (S) zur Bestimmung des Schiebens und Dublierens in Umfangs- und Seitenrichtung aufweisen.

10. Messfeldblock nach Anspruch 8 oder 9, **dadurch gekennzeichnet, dass** die Farbmessfläche (F) und der Farbstreifen (S) des gleichen Messfeldes (A1-D3) durch eine farbfreie Zone (Z) voneinander getrennt sind.

11. Messfeldblock nach einem der Ansprüche 8 bis 10, **dadurch gekennzeichnet, dass** der Farbstreifen (S) geradlinig randparallel zur Farbmessfläche (F) seines Messfeldes (A1-D3) verläuft.

12. Messfeldblock nach einem der Ansprüche 8 bis 11, **dadurch gekennzeichnet, dass** die Farbmessflächen (F) und die Farbstreifen (S) rechteckig sind.

13. Messfeldblock nach einem der Ansprüche 8 bis 12, **dadurch gekennzeichnet, dass** die Farbmessflächen (F) nahe jedes ihrer Ränder einen Farbstreifen (S) aufweisen.

14. Messfeldblock nach einem der Ansprüche 8 bis 13, **dadurch gekennzeichnet, dass** die Messfelder (A1-D3), exakter Umfangs- und Seitenpasser vorausgesetzt, mit ihren seitlichen Farbstreifen (S) stumpf aneinanderstoßend oder eng beabstandet in einem vorgegebenen Abstand (a) einen kompakten Messfeldblock bilden.

15. Messfeldblock nach einem der vorhergehenden Ansprüche, **dadurch gekennzeichnet, dass** als Messfelder (A1-D3) Einzelfarbenvolltonfelder (B3, C2, D1, A1) in den Grundfarben (Cyan, Magenta, Gelb, Schwarz) vorgesehen sind.

16. Messfeldblock nach einem der vorhergehenden Ansprüche, **dadurch gekennzeichnet, dass** als Messfelder (A1-D3) Einzelfarbenrasterfelder (A3, B2, C1, A2) vorgesehen sind, in denen je eine der Grundfarben (Cyan, Magente, Gelb, Schwarz) mit ihrem nominellen Flächendeckungsgrad gedruckt ist.

17. Verfahren zur Erfassung von Qualitätsdaten im Mehrfarben-Auflagendruck, bei dem
a) wenigstens Einzelfarbenmessfelder (B3, C2, D1) in den Grundfarben (Cyan, Magenta, Gelb) umfassende Farbmessfelder (A1-D3), die je wenigstens eine zur Gewinnung von Farbwerten oder Farbdichtewerten oder Flächenbedeckungen geeignete Farbmessfläche (F) aufweisen, und Linien (L) in den Grundfarben (Cyan, Magenta, Gelb, Schwarz) auf ein Druckerzeugnis aufgedruckt werden,
b) die Messfelder (A1-D3) und die Linien (L) optisch abgetastet und
c) das remittierte Licht ausgewertet wird und
d) die Messfelder (A1-D3) und Linien (L) in einem gemeinsamen Messfeldblock gedruckt werden,
**dadurch gekennzeichnet, dass**
e) die Linien (L), zwischen denen ein Wert für die Registerabweichung ermittelt wird, bei exaktem Register in Umfangsrichtung oder in Längsrichtung eines Druckzylinders beabstandet angeordnet werden und
f) zur Ermittlung eines Werts für die Registerabweichung der Abstand zwischen zwei in Umfangsrichtung oder in Längsrichtung verlaufenden Linien (L) vermessen wird, zwischen denen sich zumindest ein Teil eines der Messfelder (A1-D3) befindet.

## Claims

1. A measurement field block for ascertaining quality data in multicolour edition printing which
a) has measurement fields (A1-D3) printed on a printed product so that they can be optically scanned, each comprising at least one colour measurement surface (F) for determining an ink density, surface coverage or a colour value for each of the measurement fields (A1D3), and
b) has at least one respective line (L) in each one of the primary colours of the printed product for simultaneously determining values for a register aberration,
**characterised in that**
c) the lines (L) between which a value for a register aberration is ascertained are arranged so as to be spaced in the peripheral direction or in the longitudinal direction of a printing cylinder, in the event of exact register,
d) wherein at least part of one of the measurement fields (A1-D3) is located between the lines (L) between which a value for the register aberration is ascertained.

2. A measurement field block according to claim 1, **characterised in that** at least one of the lines (L) extends between at least two adjacent measurement fields (A1-D3) of the measurement field block.

3. A measurement field block according to the preceding claim, **characterised in that** an unprinted, strip-shaped area is left immediately on either side of the at least one line (L) in relation to the measurement fields (A1-D3) each adjacent to this line (L), at least in the event of exact register.

4. A measurement field block according to one of the preceding claims, **characterised in that** at least one line (L) extends through at least one of the measurement fields (A1-D3) of the measurement field block.

5. A measurement field block according to one of the preceding claims, **characterised in that** in each of the primary colours of the print at least one line (L) is provided for at least one direction in which a register aberration is to be determined.

6. A measurement field block according to one of the preceding claims, **characterised in that** in a primary colour serving as reference colour at least two lines (L) are⁵ provided for at least one direction in which a register aberration is to be determined.

7. A measurement field block according to one of the preceding claims, **characterised in that** the lines (L), spaced parallel in the event of exact register, are directed in a first direction and a second direction perpendicular thereto, at least one line (L) being provided in each of the primary colours in each of the two directions.

8. A measurement field block according to one of the preceding claims, **characterised in that**, in order simultaneously to obtain register and/or transfer and/or doubling values, the measurement fields (A1-D3) each have at least one lateral colour strip (S) which is printed in the same print together with the colour measurement surface (F) of its measurement field (A1-D3), is narrow in relation to the dimensions of the colour measurement surface (F) of its measurement field (A1-D3) and extends at a preset small lateral distance from the colour measurement surface (F) again in relation to the dimensions of this colour measurement surface (F).

9. A measurement field block according to the preceding claim, **characterised in that** the measurement fields (A1-D3) each have at least two lateral colour strips (S) to determine the transfer and doubling in the peripheral and the lateral direction.

10. A measurement field block according to claim 8 or 9 **characterised in that** the colour measurement surface (F) and the colour strip (S) of the same measurement field (A1-D3) are separated from one another by a colour-free zone (Z).

11. A measurement field block according to one of claims 8 to 10, **characterised in that** the colour strip (S) extends in a straight line parallel to the edge of the colour measurement surface (F) of its measurement field (A1-D3).

12. A measurement field block according to one of claims 8 to 11, **characterised in that** the colour measurement surfaces (F) and the colour strips (S) are quadrilateral.

13. A measurement field block according to one of claims 8 to 12, **characterised in that** the colour measurement surfaces (F) have a colour strip (S) close to each of their edges.

14. A measurement field block according to one of claims 8 to 13, **characterised in that**, assuming exact peripheral and lateral register, the measurement fields (A1-D3) form a compact measurement field block with their lateral colour strips (S) butting against one another flush or closely spaced at a preset distance apart (a).

15. A measurement field block according to one of the preceding claims, **characterised in that** there are provided as measurement fields (A1-D3) single-colour full-tone fields (B3, C2, D1, A1) in the primary colours (cyan, magenta, yellow, black).

16. A measurement field block according to one of the preceding claims, **characterised in that** there are provided as measurement fields (A1-D3) single-colour half-tone fields (A3, B2, C1, A2) in which one of the primary colours (cyan, magenta, yellow, black) is in each case printed with its nominal degree of surface coverage.

17. A method to ascertain quality data in multi-colour edition printing, in which
a) colour measurement fields (A1-D3) comprising at least single-colour measurement fields (B3, C2, D1) in the primary colours (cyan, magenta, yellow), each of which has at least one colour measurement surface (F) suitable for obtaining colour values or ink density values or surface coverages, and lines (L) in the primary colours (cyan, magenta, yellow, black) are printed onto a printed product,
b) the measurement fields (A1-D3) and the lines (L) are optically scanned and
c) the reflected light is evaluated and
d) the measurement fields (A1-D3) and lines (L) are printed in a common measurement field block,
**characterised in that**
e) the lines (L) between which a value for the register aberration is ascertained, in the event of exact register, are arranged so as to be spaced in the peripheral direction or in the longitudinal direction of a printing cylinder and
f) in order to obtain a value for the register aberration, the distance between two lines (L) extending in the peripheral direction or in the longitudinal direction, between which at least a part of one of the measurement fields (A1-D3) is located, is measured.

## Revendications

1. Bloc de champs de mesure pour l'acquisition de données de qualité dans une machine d'impression polychrome, lequel bloc comporte
a) des champs de mesure (A1 à D3) imprimés sur une épreuve de manière à pouvoir être balayés de façon optique avec à chaque fois au moins une surface de colorimétrie (F) pour la détermination d'une densité de couleur, d'une couverture de surface ou d'une valeur de couleur pour chacun des champs de mesure (A1 à D3) et
b) pour la détermination simultanée de valeurs pour un écart de repérage, à chaque fois au moins une ligne (L) dans l'une des couleurs fondamentales de l'épreuve,
**caractérisé par le fait que**
c) les lignes (L), entre lesquelles une valeur est déterminée pour l'écart de repérage, sont disposées à une certaine distance les unes des autres pour un repérage exact en direction circonférentielle et en direction longitudinale d'un cylindre d'impression,
d) au moins une partie d'un des champs de mesure (A1 à D3) se trouvant entre les lignes (L) entre lesquelles une valeur est déterminée pour l'écart de repérage.

2. Bloc de champs de mesure selon la revendication 1, **caractérisé par le fait qu'**au moins l'une des lignes (L) s'étend entre au moins deux champs de mesure voisins (A1 à D3) du bloc de champs de mesure.

3. Bloc de champs de mesure selon la revendication précédente, **caractérisé par le fait que**, juste des deux côtés d'une ligne ou des lignes (L), par rapport aux champs de mesure (A1 à D3) disposés respectivement au voisinage de cette ligne (L), il reste au moins pour un repérage exact une surface non imprimée en forme de bande.

4. Bloc de champs de mesure selon l'une des revendications précédentes, **caractérisé par le fait qu'**au moins une ligne (L) s'étend à travers au moins l'un des champs de mesure (A1 à D3) du bloc de champs de mesure. '

5. Bloc de champs de mesure selon l'une des revendications précédentes, **caractérisé par le fait que**, dans chacune des couleurs fondamentales de l'impression, au moins une ligne (L) est prévue pour au moins une direction dans laquelle un écart de repérage doit être déterminé.

6. Bloc de champs de mesure selon l'une des revendications précédentes, **caractérisé par le fait que**, dans une couleur fondamentale servant de couleur de référence, au moins deux lignes (L) sont prévues pour au moins une direction dans laquelle un écart de repérage doit être déterminé.

7. Bloc de champs de mesure selon l'une des revendications précédentes, **caractérisé par le fait que** les lignes (L) sont dirigées parallèlement et à une certaine distance les unes des autres, pour un repérage exact, dans une première direction et dans une deuxième direction perpendiculaire à la première, au moins une ligne (L) dans chacune des couleurs fondamentales étant prévue dans chacune des deux directions.

8. Bloc de champs de mesure selon l'une des revendications précédentes, **caractérisé par le fait que** les champs de mesure (A1 à D3) comportent, pour l'obtention simultanée de valeurs de repérage et/ou de translation et/ou de doublage, à chaque fois au moins une bande de couleur latérale (S) qui est imprimée lors de la même impression conjointement à la surface de colorimétrie (F) de son champ de mesure (A1 à D3), qui est étroite par rapport aux dimensions de la surface de colorimétrie (F) de son champ de mesure (A1 à D3) et qui s'étend à une petite distance latérale prédéterminée, également par rapport aux dimensions de cette surface de colorimétrie (F), de la surface de colorimétrie (F).

9. Bloc de champs de mesure selon la revendication précédente, **caractérisé par le fait que** les champs de mesure (A1 à D3) comportent à chaque fois au moins deux bandes de couleur latérales (S) pour la détermination de la translation et du doublage en direction circonférentielle et latérale.

10. Bloc de champs de mesure selon la revendication 8 ou 9, **caractérisé par le fait que** la surface de colorimétrie (F) et la bande de couleur (S) du même champ de mesure (A1 à D3) sont séparées l'une de l'autre par une zone exempte de couleur (Z).

11. Bloc de champs de mesure selon l'une des revendications 8 à 10, **caractérisé par le fait que** la bande de couleur (S) s'étend rectiligne, parallèle au bord, par rapport à la surface de colorimétrie (F) de son champ de mesure (A1 à D3).

12. Bloc de champs de mesure selon l'une des revendications 8 à 11, **caractérisé par le fait que** les surfaces de colorimétrie (F) et les bandes de couleur (S) sont rectangulaires.

13. Bloc de champs de mesure selon l'une des revendications 8 à 12, **caractérisé par le fait que** les surfaces de colorimétrie (F) comportent une bande de couleur (S) près de chacun de leurs bords.

14. Bloc de champs de mesure selon l'une des revendications 8 à 13, **caractérisé par** le) fait que les champs de mesure (A1 à D3), avec l'hypothèse d'un repérage circonférentiel et latéral exact, forment un bloc de champs de mesure compact avec leurs bandes de couleur latérales (S) mises bord à bord ou étroitement séparées d'une distance (a) prédéterminée.

15. Bloc de champs de mesure selon l'une des revendications précédentes, **caractérisé par le fait qu'**il est prévu comme champs de mesure (A1 à D3) des champs de teinte homogène monochrome (B3, C2, D1, A1) dans les couleurs fondamentales (cyan, magenta, jaune, noir).

16. Bloc de champs de mesure selon l'une des revendications précédentes, **caractérisé par le fait qu'**il est prévu comme champs de mesure (A1 à D3) des champs de trame monochrome (A3, B2, C1, A2) dans lesquels il est imprimé à chaque fois l'une des couleurs fondamentales (cyan, magenta, jaune, noir) avec son degré de couverture de surface nominal.

17. Procédé pour l'acquisition de données de qualité dans une machine d'impression polychrome, dans lequel
a) on imprime sur une épreuve des champs de colorimétrie (A1 à D3), qui comprennent au moins des champs de mesure monochrome (B3, C2, D1) dans les couleurs fondamentales (cyan, magenta, jaune) et qui comportent à chaque fois au moins une surface de colorimétrie (F) convenant à l'obtention de valeurs de couleur ou de valeurs de densité de couleur ou de couvertures de surface, et des lignes (L) dans les couleurs fondamentales (cyan, magenta, jaune, noir),
b) on balaie de façon optique les champs de mesure (A1 à D3) et les lignes (L),
c) on évalue la lumière réfléchie, et
d) on imprime les champs de mesure (A1 à D3) et les lignes (L) dans un bloc de champs de mesure commun,
**caractérisé par le fait que**
e) les lignes (L), entre lesquelles une valeur est déterminée pour l'écart de repérage, sont disposées à une certaine distance les unes des autres pour un repérage exact en direction circonférentielle et en direction longitudinale d'un cylindre d'impression, et
f) pour la détermination d'une valeur pour l'écart de repérage, on mesure la distance entre deux lignes (L) qui s'étendent en direction circonférentielle ou en direction longitudinale et entre lesquelles se trouve au moins une partie d'un des champs de mesure (A1 à D3).
